# EUROPÄISCHE PATENTSCHRIFT

(11) **EP 1 633 569 B1**
(45) Veröffentlichungstag und Bekanntmachung des Hinweises auf die Patenterteilung: **28.05.2008**
(21) Anmeldenummer: 04739757.5
(22) Anmeldetag: 09.06.2004
(51) Int. Cl.: B41J 15/18, B41J 15/00, B65H 20/24, B65H 20/30, B42C 19/08

(54) **DRUCKSTRASSE MIT BAHNSPEICHEREINHEIT UND NACHVERARBEITUNGSSYSTEM**
PRINTING LINE WITH A WEB STORAGE UNIT AND POST-PROCESSING SYSTEM
CHAINE D'IMPRESSION COMPRENANT UNE UNITE DE STOCKAGE DE BANDE ET UN SYSTEME DE POST-TRAITEMENT

(30) Priorität: 10.06.2003 DE 10326080
(43) Veröffentlichungstag der Anmeldung: 15.03.2006
(73) Patentinhaber: Océ Printing Systems GmbH, 85586 Poing (DE)
(72) Erfinder: WIEDEMER, Manfred, 85737 Ismaning (DE); FERBER, Otto, 82110 Germering (DE)
(74) Vertreter: Schaumburg, Thoenes, Thurn, Landskron
(86) Internationale Anmeldenummer: PCT/EP2004/006253
(87) Internationale Veröffentlichungsnummer: WO 2004/108420

(56) Entgegenhaltungen:
- EP-A- 1 095 886
- DE-A- 19 650 803
- US-A- 5 117 753
- US-A- 5 765 481
- US-B1- 6 378 751

## Beschreibung

Die Erfindung betrifft eine Druckstraße mit einem ersten Drucker, der Druckbilder auf einer endlosen ersten Bahn druckt, mindestens einen zweiten Drucker, der Druckbilder auf einer endlosen zweiten Bahn druckt, und mit mindestens einem Nachverarbeitungssystem, welches die bedruckten Bahnen nachverarbeitet. Ferner betrifft die Erfindung ein Verfahren zum Betreiben einer Druckstraße.

Herkömliche Druckstraßen umfassen neben einem Drucksystem ein komplexes Nachverarbeitungssystem, das das bedruckte Papier in Form einer Endlosbahn schneidet, falzt, sortiert, zu Büchern oder Broschüren bindet und/oder frankiert. Aus ökonomischen Gründen werden die zum Nachverarbeitungssystem gehörenden Geräte und Anlagen in Reihe geschaltet und arbeiten im selben Takt wie das vorgeschaltete Drucksystem. Hierdurch wird eine Durchlaufzeitverkürzung und eine vereinfachte Bedienung des Nachverarbeitungssystems erreicht. In der Praxis ergeben sich für die Anlagen des Nachverarbeitungssystems und für den oder die Drucker unterschiedliche Prozessgeschwindigkeiten, so daß sich eine Fehlanpassung bei dem serielen Durchlauf des bedruckten Materials ergibt. Auch können Ausfallzeiten einzelner Komponenten des Gesamtsystems dazu führen, daß ein Materialstau im Durchlaufbetrieb auftritt.

Bei der Kopplung von Anlagen von Nachverarbeitungssystemen mit modernen Digitaldruckern stellt man häufig fest, daß die Leistungen nicht aufeinander abgestimmt sind. Typischerweise sind Anlagen oder Geräte eines Nachverarbeitungssystems für Prozessgeschwindigkeiten größer 4 bis 5 m/sec ausgelegt, während die digitalen Drucker mit hoher Druckqualität eine Prozessgeschwindigkeit von typischerweise 1 bis 2 m/sec haben. Aufgrund dieser Fehlanpassung in den Prozessgeschwindigkeiten kann die mit herkömlichen Nachverarbeitungssystemen erreichbare Durchlaufgeschwindigkeit nicht voll genutzt werden. Höhere Prozessgeschwindigkeiten bei Digitaldruckern sind prinzipiell erzielbar; hierzu bedarf es jedoch eines überproportional hohen technischen Aufwands, beispielsweise in der dazugehörigen Aufbereitung der digitalen Daten. Auf der anderen Seite ist bei den Geräten des Nachverarbeitungssystems wegen der notwendigen stabilen mechanischen Konstruktion und des hohen Automatisierungsgrades der Komponenten das Erreichen der genannten hohen Prozessgeschwindigkeit mit relativ geringem technischen Aufwand möglich. Eine Verringerung der Leistungsfähigkeit dieser Geräte würde wirtschaftlich somit kaum einen Vorteil bringen.

Aus der US-A-6 381 440 derselben Anmelderin (parallele europäische Patentanmeldung EP-A-1 202 134) ist ein Drucksystem mit mindestens drei Druckeinrichtungen sowie ein Verfahren zum Betrieb eines derartigen Drucksystems bekannt. Ein erster Drucker bedruckt die Frontseite einer Papierbahn. In einem zweiten Drucker wird die Rückseite dieser Papierbahn und in einem dritten Drucker diese Rückseite mit einem weiteren Farbüberzug bedruckt. Es ist möglich, diese aus drei Druckern bestehende Druckstraße zweifach anzuordnen, so daß das gesamte Drucksystem sodann sechs Drucker umfasst, wodurch eine hohe Leistung erreicht wird. Beim Anschluß an ein Nachverarbeitungssystem kann dennoch eine erhebliche Fehlanpassung bei der Prozessgeschwindigkeit auftreten.

Aus der US-A-6 363 231 derselben Anmelderin (parallele PCT-Patentanmeldung WO 99/09459) ist ein Drucksystem und Druckverfahren zum Erzeugen einer farblich gemischten Blattfolge beschrieben. Das gesamte System zum Bedrucken von Einzelblättern enthält einen mit einer hohen Geschwindigkeit arbeitenden digitalen Drucker, der monochrom oder mit zwei Farben Druckbilder erzeugt. Ferner ist ein digitaler Farbdrucker vorgesehen, der über ein Papierweg-Koppelmodul mit dem erstgenannten Drucker gekoppelt ist. Eine übergeordnete Steuereinheit weist den Druckwerken die zu druckenden Einzelblätter zu, die in einer gemeinsamen Blattsammelrichtung gesammelt werden, um dann an ein Nachverarbeitungssystem weitertransportiert zu werden. Mit Hilfe dieses Drucksystems mit mehreren Druckern ist ein Hochleistungsdruck mit mehr als 70 Seiten pro Minute erreichbar.

Aus der WO 97/35797 derselben Anmelderin ist eine Vorrichtung zum Zwischenspeichern vom bandförmigen Material bekannt. Die Vorrichtung enthält einen drehbar gelagerten, hohlen äußeren Spulenkörper und einen ortsfesten inneren Spulenkörper, wobei im Inneren des inneren Spulenkörpers eine Umlenkeinrichtung angeordnet ist. Das gegeneinander verschiebbare bandförmige Material wird bei Drehung des äußeren Spulenkörpers auf diesen aufgewickelt und vom inneren Spulenkörper abgewickelt. Mit Hilfe der Umlenkeinrichtung wird das bandförmige Material aus dem Inneren des inneren Spulenkörpers herausgeführt. Die Vorrichtung wird als Käfigspeicher bezeichnet, der in der vorliegenden Patentanmeldung weiter unten in Ausführungsbeispielen eingesetzt wird. Der Inhalt dieses Dokuments wird hiermit durch Bezugnahme in den Offenbahrungsgehalt der vorliegenden Patentanmeldung mit aufgenommen.

Aus der europäischen Patentschrift EP 1 004 058 B1 sind ein Drucksystem und ein Druckverfahren zum Erzeugen einer farblich gemischten Blattfolge bekannt, bei dem Einzelblätter einer ersten Gruppe mit Hilfe eines ersten Druckers monochrom und eine zweite Gruppe Einzelblätter mit Hilfe eines zweiten Druckers mehrfarbig bedruckt wird. Die Blätter der ersten Gruppe und der zweiten Gruppe werden in einer Blattsammeleinrichtung gesammelt oder eine Nachverarbeitungseinrichtung in einer vorgegebenen Reihenfolge zugeführt.

Aus dem Dokument US 2002/0195008 A1 ist eine Wendeeinrichtung für ein endloses Trägermaterial bekannt, das bei bekannten Druckern eingesetzt werden kann.

Aus dem Dokument DE 1 149 659 ist ein Verfahren zum Zuführen und Anbringen von Etiketten auf Flaschen sowie eine Etikettiermaschine zum Durchführen eines solchen Verfahrens bekannt.

Aus dem Dokument US 2003/0059280 A1 ist eine Nachverarbeitungseinheit für ein Drucksystem bekannt, das insbesondere ein Sammel- und Bindemodul umfasst.

Aus dem US-A-5117753 ist ein Drucksystem und Druckverfahren bekannt, bei dem eine endlose erste Bahn mit einem ersten Drucker und eine endlose zweite Bahn mit einem zweiten Drucker bedruckt werden, wobei der erste Drucker eine Lackier - oder Klebvorrichtung enthält, die wahlweise für die endlose erste oder zweite Bahn verwendet werden kann.

Es ist Aufgabe der Erfindung, eine Druckstraße und ein Verfahren zum Betreiben einer Druckstraße anzugeben, bei der bzw. bei dem eine hohe Durchsatzleistung mit hoher Effizienz ermöglicht wird.

Diese Aufgabe wird für eine Druckstraße eingangs genannter Art dadurch gelöst, daß zwischen den mindestens zwei Druckern und dem Nachverarbeitungssystem eine Bahnspeichereinheit angeordnet ist, die die von den Druckern bedruckte Bahnen zwischenspeichert, wobei das Nachverarbeitungssystem auf eine der in der Bahnspeichereinheit gespeicherten bedruckten Bahnen zur Weiterverarbeitung zugreift.

Gemäß der Erfindung wird der Drucker, der eine endlose Bahn bedruckt, nicht direkt mit dem Nachverarbeitungssystem gekoppelt, sondern die endlose Bahn wird zunächst in eine Bahnspeichereinheit gefördert und dort zwischengespeichert. Auf diese Weise ist es möglich, mehrere Drucker anzuordnen, die die von ihnen bedruckten Bahnen der Bahnspeichereinheit zuführen. Das in der Bahnspeichereinheit sodann vorhandene Volumen an bedrucktem Material ist relativ hoch und kann mit gegenüber der Druckgeschwindigkeit eines einzelnen Druckers erhöhter Geschwindigkeit zum Nachverarbeitungssystem ausgegeben werden. Diese erhöhte Ausgabgeschwindigkeit ist an die Verarbeitungsgeschwindigkeit des Nachverarbeitungssystems besser angepasst, wodurch ein erhöhter Durchsatz und eine verbesserte Wirtschaftlichkeit erreicht wird. Aufgrund der Entkopplung der digital arbeitender Drucker von den Komponenten des Nachverarbeitungssystems kann während der gesamten Nutzungsdauer der Druckstraße die eine oder andere Komponente der Druckstraße ausgetauscht werden, ohne die Effizienz der gesamten Druckstraße zu reduzieren. Beispielsweise können so auf einfache Weise weiterentwickelte einzelne Komponenten in die gesamte Druckstraße einbezogen werden.

Ein weiterer Vorteil entsteht aufgrund der Tatsache, daß Drucker und Geräte der Nachverarbeitung unterschiedlich störanfällig sind. Aufgrund einer entkoppelten Produktion in der Druckstraße begrenzt die Verfügbarkeit einzelner Komponenten nicht zwangsläufig die Leistung der gesamten Druckstraße. Beispielsweise können auch die Reparaturzeiten oder andere Stillstandzeiten ohne Perfomance-Verlust oder Verlust an Wirtschaftlichkeit überbrückt werden.

Ein weiterer Vorteil ergibt sich darin, daß aufgrund der Entkopplung der Drucker vom Nachverarbeitungssystem bei Ausfall eines Druckers noch eine Druck-Reserve vorhanden ist. Die gesamte Druckstraße kann also beim Ausfall eines Druckers mit dann reduzierter Kapazität weiter produzieren.

Ein anderer Vorteil ergibt sich darin, daß durch eine längere Einschaltdauer eines Druckers oder mehrerer Drucker auf Vorrat produziert werden kann. Dieser Vorrat kann in der Bahnspeichereinheit zwisch-engespeichert und zu einem späteren Zeitpunkt vom Nachverarbeitungssystem weiterverarbeitet werden. Bei digital arbeitenden Druckern kann nicht immer garantiert werden, daß die zur Verfügung gestellten Daten ohne weiteres gedruckt werden können. Beispielsweise können die beim Druckjob benötigten Fonts nicht zur Verfügung stehen oder beim Druckjob wird eine bestimmte Farbe benötigt, die beim aktuellen Drucker gerade nicht verfügbar ist. Eine Bedienperson muss dann zwar entsprechende Maßnahmen ergreifen, beispielsweise einen anderen Font auswählen oder den richtigen Font softwaretechnisch nachladen; weiterhin kann sie die Farbstation auswechseln oder eine andere Farbe auswählen. Diese Maßnahmen sind üblicherweise immer mit Produktionsunterbrechungen verbunden. Wenn nun mehrere Drucker vorhanden sind oder ein ensprechender Vorrat an bedrucktem Papier auf Vorrat produziert worden ist, so kann diese Zeit, in der dieser Vorrat vom Nachverarbeitungssystem weiterverarbeitet wird, dazu genutzt werden, derartige Maßnahmen auszuführen, ohne daß die gesamte Produktivität der Druckstraße darunter leidet.

Zum besseren Verständnis der vorliegenden Erfindung wird im Folgenden auf die in den Zeichnungen dargestellten bevorzugten Ausführungsbeispiele Bezug genommen, die anhand spezifischer Terminologie beschrieben sind. Es sei jedoch darauf hingewiesen, daß der Schutzumfang der Erfindung dadurch nicht eingeschränkt werden soll, da derartige Veränderungen und weitere Modifizierungen an den gezeigten Anordnungen und/oder den Verfahren sowie derartige weitere Anwendungen der Erfindung, wie sie darin aufgezeigt sind, als übliches derzeitiges oder künftiges Fachwissen eines zuständigen Fachmannes angesehen werden.

Die Figuren zeigen Ausführungsbeispiele der Erfindung, nämlich
Fig. 1 eine Druckstraße mit zwei Drucksystemen und einem Schlaufenspeicher als Bahnspeichereinheit,
Fig. 2 eine Druckstraße, bei der die Bahnspeichereinheit zwei Käfigspeicher enthält,
Fig. 3 eine Druckstraße, bei der die Bahnspeichereinheit drei Rolleneinheiten umfasst,
Fig. 4 eine Druckstraße mit fünf gleichartigen Rolleneinheiten, und
Fig. 5 eine Druckstraße, bei der die Bahnspeichereinheit drei Rolleneinheiten umfasst, die eine gemeinsame Tragwelle haben.

Figur 1 zeigt eine Druckstraße, die zwei Drucksysteme 10,12 enthält. Das erste Drucksystem 10 ist als Tandemsystem ausgeführt und umfasst zwei Drucker 14, 16, die entweder in der Betriebsart "Spot-Colordruck" zwei Farbauszüge auf dieselbe Seite der Endlosbahn 18 drucken oder in der Betriebsart "Duplexdruck" Vorderseite und Rückseite der Endlosbahn 18 bedrucken. Die Endlosbahn 18 wird von einer Rolle 20 abgerollt, die in einer Rolleneinheit 22 gelagert ist.

Das andere Drucksystem 12 ist als digitales Duplex-Drucksystem ausgebildet und bedruckt eine Endlosbahn 24 beiseitig, die von einer Rolle 26 abgerollt und über die Rolleneinheit 28 dem Drucksystem 12 zugeführt wird. Die bedruckten Endlosbahnen 18, 24 werden einer allgemein als Bahnspeichereinheit 30 bezeichneten Einheit zugeführt. Diese Bahnspeichereinheit 30 umfasst einen ersten Schlaufenspeicher 32 und einen zweiten Schlaufenspeicher 34. Jeder Schlaufenspeicher 32, 34, die im Bereich der Papierverarbeitung an sich bekannt sind, enthält eine Vielzahl von Rollen, zwischen denen das endlose Bandmaterial mäanderförmig gespeichert wird. Die Schlaufenspeicher 32, 34 arbeiten als FIFO-Speicher (first-in-first-out) und führen die jeweilige endlose Bahn 18, 24 einem Kreuztisch 36 zu, von dem die ausgewählte Bahn 18 oder 24 an ein Nachverarbeitungssystem 40 gezielt weitertransportiert wird. Dieses Nachverarbeitungssystem 40 kann Komponenten umfassen wie ein Schneidesystem, ein Falzsystem, ein Sortiersystem, ein Buchbindesystem und/oder ein Frankiersystem.

Bei der in Fig. 1 gezeigten Anordnung kann wahlweise über den Kreuztisch 36 das Druckgut in Form der endlosen Bahn 18 oder der endlosen Bahn 24 aus einem der Schlaufenspeicher 32 oder 34 dem Nachverarbeitungssystem zugeführt werden, während in den jeweils anderen Schlaufenspeicher weiterhin bedrucktes Bahnmaterial gefördert werden kann.

Fig. 2 zeigt ein weiteres Beispiel einer Anordnung einer Druckstraße, wobei gleiche Teile gleich bezeichnet sind. Die Bahnspeichereinheit 30 umfasst hier zwei Käfigspeicher 42, 44, die als FIFO-Speicher arbeiten. Jeder Käfigspeicher 42, 44 speichert die ihm zugeführte Endlosbahn 18 oder 24 und gibt die jeweilige Endlosbahn 18, 24 über einen Kreuztisch 36 aus. Der Aufbau der Käfigspeicher 42, 44 ist in der weiter vorne erwähnten WO 97/35797 derselben Anmelderin beschrieben. Dieses Dokument wird hiermit durch Bezugnahme in den Offenbahrungsgehalt der vorliegenden Patentanmeldung mit aufgenommen.

Dem Kreuztisch 36 ist eine Klebeeinheit 46 nachgeschaltet, mit deren Hilfe das Ende einer bedruckten endlosen Bahn 18, 24 mit dem Anfang der nachfolgenden bedruckten endlosen Bahn 18, 24 verbindet.

Über den Kreuztisch 36 kann aus einem der beiden Käfigspeicher 42, 44 das Druckgut dem Nachverarbeitungssystem 40 zugefördert werden, währenddessen in den jeweils anderen Speicher bedrucktes Material zwischengespeichert wird.

Fig. 3 zeigt eine weitere Anordnung, bei der die Bahnspeichereinheit 30 je Drucker 10, 12 eine Rolleneinheit 50, 52 umfasst. Auf diesen Rolleneinheiten 50, 52 wird die endlose Bahn 18 bzw. 24 zu Rollen aufgewickelt. Weiterhin ist eine zusätzliche Rolleneinheit 54 vorgesehen, die in umgekehrter Richtung angeordnet ist und dazu dient, eine bereits bedruckte Endlosbahn von der Rolle abzuwickeln. Die Rolleneinheiten 50, 52, 54 sind gleichartig aufgebaut und mit einem Unterflurantrieb ausgestattet, der unten angeordnete Walzen enthält, auf denen die Rollen aufliegen, die von diesen Walzen beim Aufwickeln und Abwickeln angetrieben werden. Die Rolleneinheiten 50, 52, 54 fluchten im Hinblick auf die Rollenachsen, so dass ein einfacher Wechsel der Rollen von den Rolleneinheiten 50 und 52 zur Rolleneinheit 54 möglich ist. Hierzu wird die betreffende Rolle axsial von der Rolleneinheit 50 oder 52 in die Rolleneinheit 54 verschoben, während einer der Drucker 10, 12 die andere Endlosbahn weiter bedruckt und von einer der Rolleneinheiten 50 oder 52 aufgewickelt wird. Der Rollenwechsel kann sowohl manuell als auch automatisiert erfolgen. Mit Hilfe der gezeigten Anordnung ist ein unterbrechungsfreier Druckbetrieb und Nachverarbeitungsbetrieb möglich.

Figur 4 zeigt eine weitere Variante einer Druckstraße, bei der die Bahnspeichereinheit 30 ebenfalls drei Rolleneinheiten 60, 62 und 64 umfasst. Die mittlere Rolleneinheit 64 arbeitet in Abwickelrichtung, während die Rolleneinheiten 60, 62 in Aufwickelrichtung arbeiten. Die Rolleneinheiten 60, 62, 64 sind gleichartig zu den Rolleneinheiten 66, 68, die die Endlosbahnen 18, 24 den Drucksystemen 10, 12 zuführen, wodurch eine erhöhte Wirtschaftlichkeit gegeben ist. Die Rolleneinheiten 60 bis 68 sind mit einem Umfangsantrieb ausgestattet, wodurch ein einfacher Rollenwechsel von den Rolleneinheiten 60, 62 auf die Rolleneinheit 64 zum Abwickeln möglich ist. Die jeweilige Rolle wird nur axial in die Rolleneinheit 64 für die Nachverarbeitung verschoben, während die nicht beteiligte Rolleneinheit 60, 62 weiterhin bedrucktes Material aufwikkelt, die von dem aktiven Drucksystem 10 oder 12 bedruckt wird. Das jeweils andere Drucksystem wird beim Rollenwechsel kurz angehalten.

Figur 5 zeigt ein weiteres Ausführungsbeispiel der Druckstraße. Die Bahnspeichereinheit 30 umfasst je Drucksystem 10, 12 eine Rolleneinheit 70, 72 zum Aufwickeln der endlosen Bahnen 18, 24. Eine zusätzliche Rolleneinheit 74 dient zum Abwickeln einer vollen Rolle. Die Rolleneinheiten 70, 72, 74 haben ein gemeinsames Grundgestell 76 und eine gemeinsame Tragwelle 80, auf der die jeweiligen Rollen aufgewickelt und abgewickelt werden können. Die Rollen sind in axialer Richtung auf der Tragwelle 80 verschiebbar gelagert, wodurch ein Verschieben von der Aufwickelposition zu der Abwickelposition leicht realisiert werden kann. Dieser Rollenwechsel kann sowohl manuell als auch automatisiert erfolgen. Die äußeren Rolleneinheiten 70, 72 besitzen zum Aufwickeln der Rollen einen Zentralantrieb, einen Unterflurantrieb oder einen Umfangsantrieb. Die mittlere Rolleneinheit 74 besitzt vorzugsweise einen Umfangsantrieb oder einen Unterflurantrieb.

Zur Steuerung der Druckstraße nach den Ausführungsbeispielen der Figuren 1 bis 5 ist eine elektrische Steuereinheit (nicht dargestellt) vorgesehen. Während des Druckens mit den Drucksystemen 10, 12 werden die Druckseiten gezählt, so daß die Druckseiten vor der Klebefuge und dach der Klegefuge bei verbundenen Bahnen bekannt sind. Diese Information wird an das Nachverarbeitungssystem 40 weitergegeben, um von dort aus die erforderlichen Leerseiten einzufügen. Auf diese Weise können Druckprodukte mit den gezeigten Druckstraßen wie Bücher, Kataloge nahezu ohne Makulatur produziert werden.

Die gezeigten Ausführungsbeispiele können vielfach abgewandelt werden. Anstelle der gezeigten Drucksysteme 10, 12 können auch die in den eingangs erwähnten Dokumenten US-A-6, 381, 440 oder US-A-6 363 231 genannten Drucker eingesetzt werden. Es können auch mehr als zwei Drucksysteme vorgesehen sein, wobei die Speicherelemente in der Bahnspeichereinheit 30 entsprechend anzupassen sind.

In Verarbeitungsrichtung vor dem Nachverarbeitungssystem 40 kann ein weiterer Bahnspeicher vorgesehen sein, in welchem ein Abschnitt einer bedruckten endlosen Bahn zwischengespeichert wird. Aus diesem Bahnspeicher heraus kann das Nachverarbeitungssystem 40 mit Bahnmaterial versorgt werden, während ein Klebevorgang, beispielsweise in einer Klebestation 46, erfolgt.

### Bezugszeichenliste

- (10, 12): Druckersysteme
- (14, 16): Drucker
- (18): Endlosbahn
- (20): Rolle
- (22): Rolleneinheit
- (24): Endlosbahn
- (26): Rolle
- (28): Rolleneinheit
- (30): Bahnspeichereinheit
- (32, 34): Schlaufenspeicher
- (36): Kreuztisch
- (40): Nachverarbeitungssystem
- (42, 44): Käfigspeicher
- (50, 52, 54): Rolleneinheiten
- (60, 62, 64): Rolleneinheiten
- (66, 68): vordere Rolleneinheiten
- (70, 72, 74): Rolleneinheiten
- (76): Grundgestell
- (80): Tragwelle

## Patentansprüche

1. Druckstraße mit einem ersten Drucker (10), der Druckbilder auf einer endlosen ersten Bahn (18) druckt,
mindestens einen zweiten Drucker (12), der Druckbilder auf einer endlosen zweiten Bahn (24) druckt,
und mit mindestens einem Nachverarbeitungssystem (40), welches die Bahnen (18, 24) nachverarbeitet,
wobei zwischen den Druckern (10, 12) und dem Nachverarbeitungssystem (40) eine Bahnspeichereinheit (30) angeordnet ist, die die von den Druckern (10, 12) bedruckten Bahnen (18, 24) zwischenspeichert,
und wobei das Nachverarbeitungssystem (40) auf eine der in der Bahnspeichereinheit (30) gespeicherten bedruckten Bahnen (18, 24) zugreift.

2. Druckstraße nach Anspruch 1, bei der die Bahnspeichereinheit (30) mindestens zwei Schlaufenspeicher (32, 34) enthält, die jeweils eine endlose bedruckte Bahn (18, 24) speichern, wobei mindestens einer der Schlaufenspeicher (32, 34) mit dem Nachverarbeitungssystem (40) verbunden ist.

3. Druckstraße nach Anspruch 2, bei der die mindestens zwei Schlaufenspeicher (32, 34) ausgabeseitig über einen Kreuztisch (36) verbunden sind, der die ausgewählte endlose Bahn (18, 24) dem Nachverarbeitungssystem (40) zuführt.

4. Druckstraße nach Anspruch 1, bei der die Bahnspeichereinheit (30) für jeden Drucker (42, 44) einen Käfigspeicher enthält, der die jeweilige endlose bedruckte Bahn (18, 24) zwischenspeichert.

5. Druckstraße nach Anspruch 4, bei der zwei Käfigspeicher (42, 44) ausgangsseitig mit einem Kreuztisch (36) verbunden sind, aus dem die ausgewählte Bahn (18, 24) aus einem der beiden Käfigspeicher (42, 44) an das Nachverarbeitungssystem (40) transportiert wird.

6. Druckstraße nach Anspruch 1, bei der die Bahnspeichereinheit (30) je Drucker (10, 12) eine Rolleneinheit (50, 52) enthält, die die bedruckte endlose Bahn (18, 24) auf eine Rolle aufwickelt, wobei eine zusätzliche Rolleneinheit (54) vorgesehen ist, die eine fertig aufgewickelte bedruckte Bahn an das Nachverarbeitungssystem (40) abgibt.

7. Druckstraße nach Anspruch 6, bei der die Rolleneinheiten (50, 52, 54) gleichartig aufgebaut sind und jeweils einen Unterflurantrieb haben, wobei die Rollen auf den Rolleneinheiten (50, 52, 54) axial zueinander ausgerichtet sind.

8. Druckstraße nach Anspruch 7, bei der die Rollen auf den Rolleneinheiten (50, 52) in axialer Richtung verschiebbar gelagert sind.

9. Druckstraße nach einem der vorhergehenden Ansprüche, bei der jedem Drucker (10, 12) eine Rolleneinheit (22, 28) vorgeschaltet ist, die dem jeweiligen Drucker (10, 12) eine unbedruckte endlose Bahn (18, 24) zuführt.

10. Druckstraße nach einem der Ansprüche 6 bis 9, bei der die den Druckern vorgeschalteten Rolleneinheiten (66, 68) und die den Druckern nachgeschalteten Rolleneinheiten (60, 62, 64) den gleichen Aufbau haben.

11. Druckstraße nach einem der Ansprüche 6 bis 10, bei der die Rolleneinheiten (50, 52, 54; 60, 62, 64) mit einem Umfangsantrieb ausgestattet sind.

12. Druckstraße nach Anspruch 1, bei der die Bahnspeichereinheit (30) je Drucker (10, 12) eine Rolleneinheit (70, 72) sowie eine zusätzliche Rolleneinheit (74) umfasst, die Rolleneinheiten (70, 72, 74) eine gemeinsame Tragwelle (80) haben, auf der die Rollen aufgewickelt und abgewickelt werden können, und wobei die Rollen auf der Tragwelle (80) verschiebbar gelagert sind.

13. Druckstraße nach Anspruch 12, bei der bei drei Rolleneinheiten die beiden äußeren Rolleneinheiten (70, 72) jeweils eine bedruckte endlose Bahn (18, 24) aufwickeln und die mittlere Rolleneinheit (74) eine bedruckte endlose Bahn abwickelt.

14. Druckstraße nach einem der Ansprüche 12 oder 13, bei der die Rolleneinheiten (70, 72, 74) einen Zentralantrieb, einen Unterflurantrieb oder einen Umfangsantrieb haben.

15. Druckstraße nach einem der vorhergehenden Ansprüche, bei der eine Klebeeinheit (46) vorgesehen ist, die das Ende einer bedruckten endlosen Bahn mit dem Anfang einer aus der Bahnspeichereinheit abzuwickelnden bedruckten Bahn verbindet.

16. Druckstraße nach einem der vorhergehenden Ansprüche, bei der in Verarbeitungsrichtung gesehen vor dem Nachverarbeitungssystem ein weiterer Bahnspeicher vorgesehen ist, in welchem ein Abschnitt einer bedruckten endlosen Bahn gespeichert wird, aus dem heraus das Nachverarbeitungssystem mit Bahnmaterial versorgt wird, während ein Klebevorgang erfolgt, bei dem die Enden bedruckter endloser Bahnen verbunden werden.

17. Druckstraße nach einem der vorhergehenden Ansprüche, bei der als Drucker (10) ein Simplex-Drucker oder ein Duplex-Drucker verwendet wird.

18. Druckstraße nach einem der vorhergehenden Ansprüche, bei der das Nachverarbeitungssystem (40) ein Schneidesystem, ein Falzsystem, ein Sortiersystem, ein Buchbindesystem, und/oder ein Frankiersystem enthält.

19. Verfahren zum Betreiben einer Druckstraße, die einen ersten Drucker (10) enthält, der Druckbilder auf einer endlosen ersten Bahn (18) druckt,
und mindestens einen zweiten Drucker (12) enthält, der Druckbilder auf einer endlosen zweiten Bahn (24) druckt,
bei dem mindestens ein Nachverarbeitungssystem (40) die Bahnen (18, 24) nachverarbeitet,
zwischen den Druckern (10, 12) und dem Nachverarbeitungssystem (40) eine Bahnspeichereinheit (30) angeordnet ist, die die von den Druckern (10, 12) bedruckten Bahnen (18, 24) zwischenspeichert,
und bei dem das Nachverarbeitungssystem (40) auf eine der in der Bahnspeichereinheit (30) gespeicherten bedruckten Bahnen (18, 24) zugreift.

20. Verfahren nach Anspruch 19, bei dem die Bahnspeichereinheit (30) mindestens zwei Schlaufenspeicher (32, 34) enthält, die jeweils eine endlose bedruckte Bahn (18, 24) speichern, wobei mindestens einer der Schlaufenspeicher (32, 34) mit dem Nachverarbeitungssystem (40) verbunden ist.

21. Verfahren nach Anspruch 20, bei dem die mindestens zwei Schlaufenspeicher (32, 34) ausgabeseitig über einen Kreuztisch (36) verbunden sind, der die ausgewählte endlose Bahn (18, 24) dem Nachverarbeitungssystem (40) zuführt.

22. Verfahren nach Anspruch 19, bei dem die Bahnspeichereinheit 30 für jeden Drucker (42, 44) einen Käfigspeicher enthält, der die jeweilige endlose bedruckte Bahn (18, 24) zwischenspeichert.

23. Verfahren nach Anspruch 22, bei dem zwei Käfigspeicher (42, 44) ausgangsseitig mit einem Kreuztisch (36) verbunden sind, aus dem die ausgewählte Bahn (18, 24) aus einem der beiden Käfigspeicher (42, 44) an das Nachverarbeitungssystem (40) transportiert wird.

24. Verfahren nach Anspruch 19, bei dem die Bahnspeichereinheit (30) je Drucker (10, 12) eine Rolleneinheit (50, 52) enthält, die die bedruckte endlose Bahn (18, 24) auf eine Rolle aufwickelt, wobei eine zusätzliche Rolleneinheit (54) vorgesehen ist, die eine fertig aufgewickelte bedruckte Bahn an das Nachverarbeitungssystem (40) abgibt.

25. Verfahren nach Anspruch 24, bei dem die Rolleneinheiten (50, 52, 54) gleichartig aufgebaut sind und jeweils einen Unterflurantrieb haben, wobei die Rollen auf den Rolleneinheiten (50, 52, 54) axial zueinander ausgerichtet sind.

26. Verfahren nach Anspruch 25, bei dem die Rollen auf den Rolleneinheiten (50, 52) in axialer Richtung verschiebbar gelagert sind.

27. Verfahren nach einem der vorhergehenden Ansprüche 19-26, bei dem jedem Drucker (10, 12) eine Rolleneinheit (22, 28) vorgeschaltet ist, die dem jeweiligen Drucker (10, 12) eine unbedruckte endlose Bahn (18, 24) zuführt.

28. Verfahren nach einem der Ansprüche 24 bis 27, bei dem die den Druckern vorgeschalteten Rolleneinheiten (66, 68) und die den Druckern nachgeschalteten Rolleneinheiten (60, 62, 64) den gleichen Aufbau haben.

29. Verfahren nach einem der Ansprüche 24 bis 28, bei dem die Rolleneinheiten (50, 52, 54); (60, 62, 64) mit einem Umfangsantrieb ausgestattet sind.

30. Verfahren nach Anspruch 19, bei dem die Bahnspeichereinheit (30) je Drucker (10, 12) eine Rolleneinheit (70, 72) sowie eine zusätzliche Rolleneinheit (74) umfasst, die Rolleneinheiten (70, 72, 74) eine gemeinsame Tragwelle (80) haben, auf der die Rollen aufgewickelt und abgewickelt werden können, und wobei die Rollen auf der Tragwelle (80) verschiebbar gelagert sind.

31. Verfahren nach Anspruch 30, bei dem bei drei Rolleneinheiten die beiden äußeren Rolleneinheiten (70, 72) jeweils eine bedruckte endlose Bahn (18, 24) aufwickeln und die mittlere Rolleneinheit (74) eine bedruckte endlose Bahn abwickelt.

32. Verfahren nach einem der.Ansprüche 30 oder 31, bei dem die Rolleneinheiten (70, 72, 74) einen Zentralantrieb, einen Unterflurantrieb oder einen Umfangsantrieb haben.

33. Verfahren nach einem der vorhergehenden Ansprüche 19-32, bei dem eine Klebeeinheit (46) vorgesehen ist, die das Ende einer bedruckten endlosen Bahn mit dem Anfang einer aus der Bahnspeichereinheit (30) abzuwickelnden bedruckten Bahn verbindet.

34. Verfahren nach einem der vorhergehenden Ansprüche 19-33, bei dem in Verarbeitungsrichtung gesehen vor dem Nachverarbeitungssystem ein weiterer Bahnspeicher vorgesehen ist, in welchem ein Abschnitt einer bedruckten endlosen Bahn gespeichert wird, aus dem heraus das Nachverarbeitungssystem mit Bahnmaterial versorgt wird, während ein Klebevorgang erfolgt, bei dem die Enden bedruckter endloser Bahnen verbunden werden.

35. Verfahren nach einem der vorhergehenden Ansprüche 19-34, bei dem als Drucker (10) ein Simplex-Drucker oder ein Duplex-Drucker verwendet wird.

36. Verfahren nach einem der vorhergehenden Ansprüche 19-35, bei dem das Nachverarbeitungssystem (40) ein Schneidesystem, ein Falzsystem, ein Sortiersystem, ein Buchbindesystem, und/oder ein Frankiersystem enthält.

## Claims

1. Printing line with a first printer (10) that prints print images on a continuous first web (18),
at least one second printer (12) that prints print images on a continuous second web (24),
and with at least one-post-processing system (40) which post-processes the webs (18, 24),
wherein a web storage unit (30) that buffers the webs (18, 24) printed by the printers (10, 12) is arranged between the printers (10, 12) and the post-processing system (40),
and wherein the post-processing system (40) accesses a printed web (18, 24) stored in the web storage unit (30).

2. Printing line according to claim 1, in which the web storage unit (30) comprises at least two loop storages (32, 34) that respectively store a continuous printed web (18, 24), wherein at least one of the loop storages (32, 34) is connected with the post-processing system (40).

3. Printing line according to claim 2, in which the at least two loop storages (32, 34) are connected on the output side via a cross table (36) that supplies the selected continuous web (18, 24) to the post-processing system (40).

4. Printing line according to claim 1, in which the web storage unit (30) for each printer (42, 44) comprises a cage storage that buffers the respective continuous printed web (18, 24).

5. Printing line according to claim 4, in which two cage storages (42, 44) are connected on the output side with a cross table (36) from which the selected web (18, 24) is transported from one of the two cage storages (42, 44) to the post-processing system (40).

6. Printing line according to claim 1, in which the web storage unit (30) comprises one roller unit (50, 52) per printer (10, 12), which roller unit winds the printed continuous web (18, 24) onto a roll, wherein an additional roller unit (54) is provided that outputs a completely wound, printed web to the post-processing system (40).

7. Printing line according to claim 6, in which the roller units (50, 52, 54) are similarly designed and respectively have a sub-surface drive, wherein the rolls are aligned axially relative to one another on the roller units (50, 52, 54).

8. Printing line according to claim 7, in which the rollers are borne on the roller units (50, 52) such that they can be shifted in the axial direction.

9. Printing line according to any of the preceding claims, in which a roller unit (22, 28) that supplies an unprinted continuous web (18, 24) to the respective printer (10, 12) is arranged upstream from each printer (10, 12).

10. Printing line according to any of the claims 6 to 9, in which the roller units (66, 68) upstream from the printers and the roller units (60, 62, 64) downstream from the printers have the same design.

11. Printing line according to any of the claims 6 to 10, in which the roller units (50, 52, 54; 60, 62, 64) are equipped with a surface drive.

12. Printing line according to claim 1, in which the web storage unit (30) comprises one roller unit (70, 72) per printer (10, 12) as well as one additional roller unit (74), the roller units (70, 72, 74) have a common bearing shaft (80) on which the rolls can be wound and unwound, and wherein the rolls on the bearing shaft (80) are borne such that they can be shifted.

13. Printing line according to claim 12 in which, given three roller units, both of the outer roller units (70, 72) respectively wind a printed continuous web (18, 24) and the middle roller unit (74) unwinds a printed continuous web.

14. Printing line according to one of the claims 12 or 13, in which the roller units (70, 72, 74) have a central drive, a sub-surface drive or a circumferential drive.

15. Printing line according to any of the preceding claims, in which an adhesion unit (46) is provided that connects the end of the one printed continuous web with the beginning of a printed web to be unwound from the web storage unit.

16. Printing line according to any of the preceding claims, in which a further web storage is provided, in terms of the processing direction, before the post-processing system, in which further web storage a segment of a printed continuous web is stored, from which further web storage the post-processing system is supplied with web material while a gluing process occurs in which the ends of printed continuous webs are connected.

17. Printing line according to any of the preceding claims, in which a simplex printer or a duplex printer is used as a printer (10).

18. Printing line according to any of the preceding claims, in which the post-processing system (40) comprises a cutting system, a folding system, a sorting system, a bookbinding system and/or a franking system.

19. Method for operating a printing line that comprises a first printer (10) that prints print images on a continuous first web (18),
and comprises at least one second printer (12) that prints print images on a continuous second web (24),
in which at least one post-processing system (40) post-processes the webs (18, 24),
a web storage unit (30) that buffers the webs (18, 24) printed by the printers (10, 12) is arranged between the printers (10, 12) and the post-processing system (40),
and in which the post-processing system (40) accesses a printed web (18, 24) stored in the web storage unit (30).

20. Method according to claim 19, in which the web storage unit (30) comprises at least two loop storages (32,34) that respectively store a continuous printed web (18, 24), wherein at least one of the loop storages (32, 34) is connected with the post-processing system (40).

21. Method according to claim 20, in which the at least two loop storages (32, 34) are connected on the output side via a cross table (36) that supplies the selected continuous web (18, 24) to the post-processing system (40).

22. Method according to claim 19, in which the web storage unit (30) for each printer (42, 44) comprises a cage storage that buffers the respective continuous printed web (18, 24).

23. Method according to claim 22, in which two cage storages (42, 44) are connected on the output side with a cross table (36) from which the selected web (18, 24) is transported from one of the two cage storages (42, 44) to the post-processing system (40).

24. Method according to claim 19, in which the web storage unit (30) comprises one roller unit (50, 52) per printer (10, 12), which roller unit winds the printed continuous web (18, 24) onto a roll, wherein an additional roller unit (54) is provided that outputs a completely wound, printed web to the post-processing system (40).

25. Method according to claim 24, in which the roller units (50, 52, 54) are similarly designed and respectively have a sub-surface drive, wherein the rolls on the roller units (50, 52, 54) are aligned axially relative to one another.

26. Method according to claim 25, in which the rollers are borne on the roller units (50, 52) such that they can be shifted in the axial direction.

27. Method according to any of the preceding claims 19-26, in which a roller unit (22, 28) that supplies an unprinted continuous web (18, 24) to the respective printer (10, 12) is arranged upstream from each printer (10, 12).

28. Method according to any of the claims 24 to 27, in which the roller units (66, 68) upstream from the printers and the roller units (60, 62, 64) downstream from the printers have the same design.

29. Method according to any of the claims 24 to 28, in which the roller units (50, 52, 54); (60, 62, 64) are equipped with a circumferential drive.

30. Method according to claim 19, in which the web storage unit (30) comprises one roller unit (70, 72) per printer (10, 12) as well as one additional roller unit (74), the roller units (70, 72, 74) have a common bearing shaft (80) on which the rolls can be wound and unwound, and wherein the rolls on the bearing shaft (80) are borne such that they can be shifted.

31. Method according to claim 30, in which, given three roller units, both of the outer roller units (70, 72) respectively wind a printed continuous web (18, 24) and the middle roller unit (74) unwinds a printed continuous web.

32. Method according to one of the claims 30 or 31, in which the roller units (70, 72, 74) have a central drive, a sub-surface drive or a circumferential drive.

33. Method according to any of the preceding claims 19-32, in which an adhesion unit (46) is provided that connects the end of one printed continuous web with the beginning of a printed web to be unwound from the web storage unit (30).

34. Method according to any of the preceding claims 19-33, in which a further web storage is provided, in terms of the processing direction, before the post-processing system, in which further web storage a segment of a printed continuous web is stored, from which further web storage the post-processing system is supplied with web material while a gluing process occurs in which the ends of printed continuous webs are connected.

35. Method according to any of the preceding claims 19-34, in which a simplex printer or a duplex printer is used as a printer (10).

36. Method according to any of the preceding claims 19-35, in which the post-processing system (40) comprises a cutting system, a folding system, a sorting system, a bookbinding system and/or a franking system.

## Revendications

1. Chaîne d'impression comportant
un premier appareil d'impression (10), qui imprime des images d'impression sur une première bande sans fin (18),
au moins un deuxième appareil d'impression (12), qui imprime des images d'impression sur une deuxième bande sans fin (24),
et au moins un système de traitement ultérieur (40) qui effectue un traitement ultérieur sur les bandes (18, 24),
dans laquelle une unité de stockage de bandes (30), qui stocke provisoirement les bandes (18, 24) imprimées par les appareils d'impression (10, 12), est disposée entre les appareils d'impression (10, 12) et le système de traitement ultérieur (40),
et dans laquelle le système de traitement ultérieur (40) accède à l'une des bandes imprimées (18, 24) stockées dans l'unité de stockage de bandes (30).

2. Chaîne d'impression selon la revendication 1, dans laquelle l'unité de stockage de bandes (30) contient au moins deux unités de stockage en boucle (32, 34) qui stockent chacune une bande imprimée sans fin (18, 24), l'une au moins des unités de stockage en boucle (32, 34) étant reliée au système de traitement ultérieur (40).

3. Chaîne d'impression selon la revendication 2, dans laquelle lesdites au moins deux unités de stockage en boucle (32, 34) sont reliées en sortie par une table à mouvements croisés (36) qui amène la bande sans fin choisie (18, 24) au système de traitement ultérieur (40).

4. Chaîne d'impression selon la revendication 1, dans laquelle l'unité de stockage de bandes (30) contient pour chaque appareil d'impression (42, 44) une unité de stockage à cage qui stocke provisoirement la bande imprimée sans fin respective (18, 24).

5. Chaîne d'impression selon la revendication 4, dans laquelle les deux unités de stockage à cage (42, 44) sont reliées en sortie à une table à mouvements croisés (36) à partir de laquelle la bande choisie (18, 24) est transportée de l'une des deux unités de stockage à cage (42, 44) au système de traitement ultérieur (40).

6. Chaîne d'impression selon la revendication 1, dans laquelle l'unité de stockage de bandes (30) contient, pour chaque appareil d'impression (10, 12), une unité à rouleau (50, 52) qui enroule la bande sans fin imprimée (10, 24) sur un rouleau, une unité à rouleau supplémentaire (54) étant prévue qui délivre une bande imprimée totalement enroulée au système de traitement ultérieur (40).

7. Chaîne d'impression selon la revendication 6, dans laquelle les unités à rouleau (50, 52, 54) ont la même structure et possèdent chacune un entraînement encastré, les rouleaux sur les unités à rouleau (50, 52, 54) étant orientés axialement l'un par rapport à l'autre.

8. Chaîne d'impression selon la revendication 7, dans laquelle les rouleaux sur les unités à rouleau (50, 52) sont montés de façon à pouvoir coulisser dans une direction axiale.

9. Chaîne d'impression selon l'une des revendications précédentes, dans laquelle une unité à rouleau (22, 28) est montée en amont de chaque appareil d'impression (10, 12) et amène une bande sans fin non imprimée (18, 24) à l'appareil d'impression respectif (10, 12).

10. Chaîne d'impression selon l'une des revendications 6 à 9, dans laquelle les unités à rouleau (66, 68), montées en amont des appareils d'impression, et les unités à rouleau (60, 62, 64), montées en aval des appareils d'impression, ont la même structure.

11. Chaîne d'impression selon l'une des revendications 6 à 10, dans laquelle les unités à rouleau (50, 52, 54 ; 60, 62, 64) sont équipées d'un entraînement périphérique.

12. Chaîne d'impression selon la revendication 1, dans laquelle l'unité de stockage de bandes (30) comporte, pour chaque appareil d'impression (10, 12), une unité à rouleau (70, 72) ainsi qu'une unité à rouleau supplémentaire (74), les unités à rouleau (70, 72, 74) possédant un arbre de support commun (80) sur lequel les rouleaux peuvent être enroulés et déroulés, et les rouleaux étant montés sur l'arbre de support (80) de façon à pouvoir coulisser.

13. Chaîne d'impression selon la revendication 12, dans laquelle, dans le cas de trois unités à rouleau, les deux unités à rouleau extérieures (70, 72) enroulent chacune une bande sans fin imprimée (18, 24), et l'unité à rouleau centrale (74) déroule une bande sans fin imprimée.

14. Chaîne d'impression selon l'une des revendications 12 ou 13, dans laquelle les unités à rouleau (70, 72, 74) possèdent un entraînement central, un entraînement encastré ou un entraînement périphérique.

15. Chaîne d'impression selon l'une des revendications précédentes, dans laquelle une unité de collage (46) est prévue, qui lie l'extrémité d'une bande sans fin imprimée au début d'une bande imprimée qui sera déroulée de l'unité de stockage de bandes.

16. Chaîne d'impression selon l'une des revendications précédentes, dans laquelle il est prévu, en amont du système de traitement ultérieur par référence au sens de traitement, une autre unité de stockage de bandes dans laquelle est stockée une portion de bande sans fin imprimée qui alimente le système de traitement ultérieur en matériau en bande pendant un processus de collage dans lequel les extrémités de bande sans fin imprimée sont liées.

17. Chaîne d'impression selon l'une des revendications précédentes, dans laquelle on utilise comme appareil d'impression (10) un appareil d'impression simple face ou un appareil d'impression double face.

18. Chaîne d'impression selon l'une des revendications précédentes, dans laquelle le système de traitement ultérieur (40) comporte un système de coupe, un système de pliage, un système de tri, un système de reliure, et/ou un système d'affranchissement.

19. Procédé d'exploitation d'une chaîne d'impression qui comporte
un premier appareil d'impression (10), qui imprime des images d'impression sur une première bande sans fin (18),
et au moins un deuxième appareil d'impression (12), qui imprime des images d'impression sur une deuxième bande sans fin (24),
dans laquelle est prévu au moins un système de traitement ultérieur (40) qui effectue un traitement ultérieur sur les bandes (18, 24),
dans laquelle une unité de stockage de bandes (30), qui stocke provisoirement les bandes (18, 24) imprimées par les appareils d'impression (10, 12), est disposée entre les appareils d'impression (10, 12) et le système de traitement ultérieur (40),
et dans laquelle le système de traitement ultérieur (40) accède à l'une des bandes imprimées (18, 24) stockées dans l'unité de stockage de bandes (30).

20. Procédé selon la revendication 19, dans lequel l'unité de stockage de bandes (30) contient au moins deux unités de stockage en boucle (32, 34) qui stockent chacune une bande imprimée sans fin (18, 24), l'une au moins des unités de stockage en boucle (32, 34) étant reliée au système de traitement ultérieur (40).

21. Procédé selon la revendication 20, dans lequel lesdites au moins deux unités de stockage en boucle (32, 34) sont reliées en sortie par une table à mouvements croisés (36) qui amène la bande sans fin choisie (18, 24) au système de traitement ultérieur (40).

22. Procédé selon la revendication 19, dans lequel l'unité de stockage de bandes (30) contient pour chaque appareil d'impression (42, 44) une unité de stockage à cage qui stocke provisoirement la bande imprimée sans fin respective (18, 24).

23. Procédé selon la revendication 22, dans lequel les deux unités de stockage à cage (42, 44) sont reliées en sortie à une table à mouvements croisés (36) à partir de laquelle la bande choisie (18, 24) est transportée de l'une des deux unités de stockage à cage (42, 44) au système de traitement ultérieur (40).

24. Procédé selon la revendication 19, dans lequel l'unité de stockage de bandes (30) contient, pour chaque appareil d'impression (10, 12), une unité à rouleau (50, 52) qui enroule la bande sans fin imprimée (10, 24) sur un rouleau, une unité à rouleau supplémentaire (54) étant prévue qui délivre une bande imprimée totalement enroulée au système de traitement ultérieur (40).

25. Procédé selon la revendication 24, dans lequel les unités à rouleau (50, 52, 54) ont la même structure et possèdent chacune un entraînement encastré, les rouleaux sur les unités à rouleau (50, 52, 54) étant orientés axialement l'un par rapport à l'autre.

26. Procédé selon la revendication 25, dans lequel les rouleaux sur les unités à rouleau (50, 52) sont montés de façon à pouvoir coulisser dans une direction axiale.

27. Procédé selon l'une des revendications précédentes 19 à 26, dans lequel une unité à rouleau (22, 28) est montée en amont de chaque appareil d'impression (10, 12) et amène une bande sans fin non imprimée (18, 24) à l'appareil d'impression respectif (10, 12).

28. Procédé selon l'une des revendications 24 à 27, dans lequel les unités à rouleau (66, 68), montées en amont des appareils d'impression, et les unités à rouleau (60, 62, 64), montées en aval des appareils d'impression, ont la même structure.

29. Procédé selon l'une des revendications 24 à 28, dans lequel les unités à rouleau (50, 52, 54 ; 60, 62, 64) sont équipées d'un entraînement périphérique.

30. Procédé selon la revendication 19, dans lequel l'unité de stockage de bandes (30) comporte, pour chaque appareil d'impression (10, 12), une unité à rouleau (70, 72) ainsi qu'une unité à rouleau supplémentaire (74), les unités à rouleau (70, 72, 74) possédant un arbre de support commun (80) sur lequel les rouleaux peuvent être enroulés et déroulés, et les rouleaux étant montés sur l'arbre de support (80) de façon à pouvoir coulisser.

31. Procédé selon la revendication 30, dans lequel, dans le cas de trois unités à rouleau, les deux unités à rouleau extérieures (70, 72) enroulent chacune une bande sans fin imprimée (18, 24), et l'unité à rouleau centrale (74) déroule une bande sans fin imprimée.

32. Procédé selon l'une des revendications 30 ou 31, dans lequel les unités à rouleau (70, 72, 74) possèdent un entraînement central, un entraînement encastré ou un entraînement périphérique.

33. Procédé selon l'une des revendications précédentes 19 à 32, dans lequel une unité de collage (46) est prévue, qui lie l'extrémité d'une bande sans fin imprimée au début d'une bande imprimée qui sera déroulée de l'unité de stockage de bandes (30).

34. Procédé selon l'une des revendications précédentes 19 à 33, dans lequel il est prévu, en amont du système de traitement ultérieur par référence au sens de traitement, une autre unité de stockage de bandes dans laquelle est stockée une portion de bande sans fin imprimée qui alimente le système de traitement ultérieur en matériau en bande pendant un processus de collage dans lequel les extrémités de bande sans fin imprimée sont liées.

35. Procédé selon l'une des revendications précédentes 19 à 34, dans lequel on utilise comme appareil d'impression (10) un appareil d'impression simple face ou un appareil d'impression double face.

36. Procédé selon l'une des revendications précédentes 19 à 35, dans lequel le système de traitement ultérieur (40) comporte un système de coupe, un système de pliage, un système de tri, un système de reliure, et/ou un système d'affranchissement.
